# EUROPÄISCHE PATENTSCHRIFT

(11) **EP 1 770 043 B1**
(45) Veröffentlichungstag und Bekanntmachung des Hinweises auf die Patenterteilung: **29.12.2010**
(21) Anmeldenummer: 06121402.9
(22) Anmeldetag: 28.09.2006
(51) Int. Cl.: B65H 45/18

(54) **Schwertfalzwerk und Verfahren zum Einstellen eines Schwertfalzwerks**
Blade folder and method for the adjustment of a blade folder.
Plieuse à lame et procédé pour l'ajustement d'un plieuse à lame.

(30) Priorität: 29.09.2005 DE 102005046688
(43) Veröffentlichungstag der Anmeldung: 04.04.2007
(73) Patentinhaber: Heidelberger Druckmaschinen AG, 69115 Heidelberg (DE)
(72) Erfinder: Schreiber, Klaus-Peter, 71679, Asperg (DE); Belmann, Markus, 70806, Kornwestheim/Pattonville (DE)

(56) Entgegenhaltungen:
- EP-A1- 1 354 835
- DE-A1- 4 018 709

## Beschreibung

Die Erfindung betrifft ein Schwertfalzwerk gemäß dem Oberbegriff von Patentanspruch 1 sowie ein Verfahren zum automatischen Einstellen der Falzschwerthöhe in einem Schwertfalzwerk gemäß Patentanspruch 5.

Schwertfalzwerke sind aus dem Stand der Technik in großer Anzahl bekannt. Derartige Schwertfalzwerke weisen in der Regel ein Falzschwert auf, das von einem Antrieb im Wesentlichen vertikal bewegbar ist und dem ein Falzwalzenpaar zugeordnet ist. Die Wirkungsweise eines Schwertfalzwerkes ist derart, dass ein blattförmiger Bedruckstoff, der zwischen dem Falzschwert und den Falzwalzen angeordnet ist, durch den Schwerthub soweit zwischen die Falzwalzen geschoben wird, dass diese den Bogen erfassen, falzen und weitertransportieren. Dabei sind die Eintauchtiefe des Falzschwerts in dem Bereich zwischen den Falzwalzen sowie die Neigung des Falzschwerts zur Ebene, in der die Achsen der Falzwalzen liegen, wichtig. Ist die Eintauchtiefe zu gering, erfassen die Falzwalzen den blattförmigen Bedruckstoff nicht wunschgemäß, ist die Eintauchtiefe zu groß, kann das Falzschwert selbst zwischen die Falzwalzen geraten und zu einem Maschinenstopp führen. Daher ist es wichtig, die optimale Eintauchtiefe des Falzschwerts in den Bereich zwischen den Falzwalzen einzustellen.

Die Falzschwerter der bekannten Technik bestehen aus massenreichen bewegten Bauteilen, welche entweder im Falzbetrieb mit hohem technischem Aufwand oder im Stillstand der Maschine mittels Werkzeugen in Höhe und Neigungen verstellbar sind. Beispiele dafür finden sich in der deutschen Patentschrift DE 102 14 911, der deutschen Offenlegungsschrift DE 102 29 468, der deutschen Offenlegungsschrift DE 40 18 707, der deutschen Offenlegungsschrift DE 40 18 709 der europäischen Patentanmeldung EP 987 210, der europäischen Patentanmeldung EP 1 354 835 und dem US-Patent US 4,568,319.

Ein Falzschwert ist dabei typischerweise an einem taktmäßig bewegten Führungsrohr angeordnet, das in Gleitlagerbuchsen läuft, die mit dem Gestell starr verbunden sind. Je nach technischer Ausführung der Falzschwerteinheit ist in dem Führungsrohr die Mechanik für eine manuelle bzw. mechanische Höhenverstelleinheit des Falzschwerts integriert. Nachteilig daran ist, dass durch die aufwendige Technik der Höhenverstelleinheiten der Falzschwerter das Schwertfalzwerk in Leistung und Geschwindigkeit begrenzt ist. Da der Mechanismus für die Höhenverstellung im bewegten Teil integriert ist, führt dies bei hohen Taktzahlen zu Systemschwingungen mit erheblicher Geräuschentwicklung und die Teile verschleißen verhältnismäßig schnell.

Insofern wäre ein Schwertfalzwerk wünschenswert, das auch für schnell laufende Falzprozesse einen leisen und verschließarmen Betrieb ermöglicht und mit dem die Verstellung der Höhe und Neigung des Falzschwerts relativ zum Falzgut bei laufender Maschine einfach ist. Aus der DE 40 18 707 A1 ist eine Höhenverstellung für das Falzmesser bekannt, bei der die den Kurbeltrieb des Falzmessers treibende Welle in einer Lagerplatte gelagert ist, die in der Führung des Gehäuses vertikal verstellbar ist. Die damit verbundenen Positionsänderungen von Rädern des Stirnradgetriebes sind mittels Stützrollen, einem Verbindungshebel und der Einwirkung einer vorgespannten Druckfeder gewährleistet. Die Antriebseinrichtung ist aufgrund der Trennung in stationäre und höhenverstellbare Teile des Antriebs recht kompliziert und weist nach wie vor viele Verschleißteile auf. Weiterhin fehlt bei dieser Antriebseinrichtung die Möglichkeit, die Neigung des Falzschwertes relativ zum Falzgut zu verstellen.

Es ist daher Aufgabe der vorliegenden Erfindung, das bekannte Schwertfalzwerk zu vereinfachen und zu verbessern.

Diese Aufgabe wird erfindungsgemäß mit einem Schwertfalzwerk mit einem gerätefesten Gestell, einem Schwert und einem Antrieb, wobei der Antrieb geeignet ist, einen Schwerthub im Wesentlichen vertikal entlang einer Führungseinheit zu verursachen, um in einem blattförmigen Bedruckstoff einen Schwertfalz zu erzeugen, mit den Merkmalen des kennzeichnenden Teils von Patentanspruch 1 gelöst. Die Aufgabe wird außerdem durch ein Verfahren mit den Schritten des Patentanspruchs 6 gelöst.

Demgemäß ist der gesamte Antrieb bezüglich des gerätefesten Gestells vertikal verstellbar angeordnet.

In einer vorteilhaften Ausführung ist der Antrieb des Schwertfalzwerks an einer Schwenkplatte angeordnet, wobei die Schwenkplatte einen gerätefesten Drehpunkt aufweist, um den die Schwenkplatte zur Höhenanpassung des Falzschwerts drehbar angeordnet ist. Die Höhenanpassung des Falzschwerts funktioniert also durch die Verschwenkung des Antriebs selbst, so dass oberer und unterer Totpunkt des Schwerthubs entlang der Führungseinheit zur Höhenanpassung verschoben wird. Dadurch dass der ganze Antrieb auf nur einer Schwenkplatte angeordnet ist, ergeben sich alle Höhenänderungen automatisch durch diese einzige Schwenkbewegung der Schwenkplatte. Dieses Verschwenken ist sehr leicht automatisierbar. Außerdem entfällt die gesamte mitbewegte Mechanik zur Höhenverstellung, da die Höhenverstellung selbst und auch der Antrieb nicht am Schwerthub des Falzschwerts teilhaben. Dadurch werden die Anzahl der Teile, die für den Schwerthub erforderlich sind, verringert. Entsprechend können kleinere Motoren für den Antrieb genutzt werden, die Herstellungskosten sinken und der Betrieb des Schwertfalzwerks wird auch wirtschaftlicher.

In einer vorteilhaften Weiterbildung des erfindungsgemäßen Schwertfalzwerks ist die Führungseinheit drehbar am Gestell gelagert, um eine Neigungsanpassung des Falzschwerts relativ zur Ebene des blattförmigen Bedruckstoffs durchführen zu können. Auf diese Weise lassen sich vorteilhaft sowohl die Neigung als auch die Höhe des Falzschwertes beeinflussen, ohne dass zusätzliche bewegte Teile verwendet werden müssen und auch die Mittel zur Neigungsanpassung des Falzschwerts müssen nicht mitbewegt werden.

In einer weiteren vorteilhaften Ausbildung des erfindungsgemäßen Schwertfalzwerkes umfasst der Antrieb eine Antriebsscheibe mit einer exzentrischen Schubstange, wobei die Schubstange das Falzschwert entlang der Führungseinheit in im Wesentlichen vertikaler Richtung bewegt. Vorteilhafterweise liegt die Drehachse der Führungseinheit im Wesentlichen auf der Achse der Antriebsscheibe. Da allerdings die Drehachse der Führungseinheit gerätefest ist, wird durch das Verschwenken der Schwenkplatte mit dem Antrieb die Antriebsscheibenachse verschoben, so dass Drehachse und Antriebsscheibenachse etwas voneinander entfernt sind.

Das erfindungsgemäße Verfahren umfasst folgende Schritte:
a) Bereitstellen eines Schwertfalzwerks mit einem Schwert und einem Antrieb, wobei der Antrieb geeignet ist, einen Schwerthub im Wesentlichen vertikal entlang einer Führungseinheit zu verursachen, um in einem blattförmigen Bedruckstoff einen Schwertfalz zu erzeugen,
b) Bewegen des Schwerts in eine Position, so dass das Schwert wahrscheinlich nicht während eines Schwerthubs das Falzen des blattförmigen Bedruckstoffs bewirkt, insbesondere durch Verschieben des unteren Totpunkts des Schwerthubs,
c) Auslösen eines Schwerthubs,
d) Überprüfen, ob der Schwerthub das Falzen des blattförmigen Bedruckstoffs bewirkt,
e) automatisches, inkrementelles Absenken des unteren Umkehrpunkts des Schwertes,
f) automatische Wiederholung der Schritte c) bis e) bis der Schwerthub das Falzen des blattförmigen Bedruckstoffs bewirkt. Das Bewirken des Falzens des blattförmigen Bedruckstoffs geschieht durch das Einschieben des blattförmigen Bedruckstoffs zwischen die gegenläufigen Falzwalzen.

Vorteilhafterweise umfasst der Schritt d) des Überprüfens ein automatisches Überprüfen, insbesondere mit einem Sensor. Zwar wäre es auch möglich, dass die Überprüfung, ob der blattförmige Bedruckstoff tatsächlich gefalzt wird, auch durch einen Bediener erfolgt, vorteilhafterweise geschieht dies aber durch einen Sensor, etwa einen Lichttaster.

In einer weiteren vorteilhaften Ausführung des erfindungsgemäßen Verfahrens umfasst das Verfahren den Schritt einer automatischen Neigungsanpassung des Schwertes, so dass das Schwert bei jedem Schwerthub im Wesentlichen horizontal bleibt. Besonders vorteilhaft, erfolgt auch der Schritt des Auslösens automatisch. In diesem Fall läuft das gesamte Verfahren automatisch ab. Beispielsweise kann eine Steuerung aufgrund der bekannten Dicke bzw. des Materials des blattförmigen Bedruckstoffs die Position berechnen, in die das Falzschwert im Schritt b) wenigstens gebracht werden muss, um zu gewährleisten, dass der Schwerthub das Falzen des blattförmigen Bedruckstoffs wahrscheinlich nicht bewirkt. Es ist natürlich denkbar, das Verfahren auch rückwärts ablaufen zu lassen, also eine Position zu wählen, in der der blattförmige Bedruckstoff sicher gefalzt wird, und dann ein automatisches inkrementelles Anheben des unteren Umkehrpunkts durchgeführt wird, bis gerade nicht mehr gefalzt wird. Aufgrund der Gefahr, dass das Falzschwert zwischen die Falzwalzen gerät, ist diese Herangehensweise nicht besonders vorteilhaft. Außerdem würde in einer derartigen Betriebsform jedes Mal ein neuer Bogen gefalzt, während in der erfindungsgemäßen vorteilhaften Betriebsform des erfindungsgemäßen Verfahrens das Verfahren mit einem einzigen Bogen durchlaufen werden kann.

Bevorzugte Ausführungsformen des erfindungsgemäßen Schwertfalzwerks werden im Folgenden unter Bezugnahme auf die Zeichnungen im Einzelnen näher beschrieben. Es zeigen in schematischer Darstellung:
- Fig. 1: eine perspektivische Vorderansicht des erfindungsgemäßen Schwertfalzwerks,
- Fig. 2: eine perspektivische Rückenansicht des erfindungsgemäßen Schwertfalzwerks.
- Fig. 3: eine perspektivische Vorderansicht einer weiteren Ausführungsform
- Fig. 4: eine perspektivische Vorderansicht der Ausführungsform von Fig. 3 aus anderem Blickwinkel
- Fig. 5: eine perspektivische Vorderansicht der Ausführungsform von Fig. 3 mit gerätefestem Gestell

Die in den Figuren 1 bis 5 gezeigten Ausführungsformen des erfindungsgemäßen Schwertfalzwerks sind nur schematisch dargestellt. Weitere zum Betrieb erforderliche Elemente, wie Lagerung, Antriebe, Steuerung, Gehäuse usw., die nicht erfindungsrelevant sind, sind nur schematisch oder gar nicht gezeigt, da sie sich für den Fachmann von alleine ergeben. Insbesondere wurden die übrigen zum Schwertfalzwerk gehörigen Gehäuseteile sowie die Falzwalzen, die sich unterhalb des Falzschwerts befinden, weggelassen.

Die Fig. 1 und 2 zeigen eine erste Ausführungsform. An einem gerätefesten Gestell in Form einer Lagerplatte 1, die fest mit dem nicht gezeigten Gehäuse des Schwertfalzwerks 20 verbunden ist, ist eine Schwenkplatte 4 angeordnet, derart, dass diese relativ zur Lagerplatte 1 um den Drehpunkt 10 verschwenkt werden kann. Ein Antrieb 18 dient dazu, die Schwenkplatte 4 um den Drehpunkt 10 zu verschwenken auf Anweisung einer Steuerung 17. Die Steuerung 17 steuert auch den Motor 3 des Falzschwertantriebs an und steht vorteilhafterweise überdies mit einer übergeordneten Falzmaschinensteuerung in Verbindung, von der sie beispielsweise Informationen über die Dicke und Materialbeschaffenheit sowie die Abmessungen eines blattförmigen Bedruckstoffes 2 erhält.

Der Motor 3 treibt über einen Zahnriemen 13 ein Zahnrad 12 an, das sich um eine Scheibenachse 19 einer Mitnahmescheibe 5 dreht. An der Mitnahmescheibe 5 ist an einem Exzenter die Schubstange 6 angeordnet, die wiederum an dem Schwertlager 7 befestigt ist, das das Falzschwert 15 trägt. Das Schwertlager 7 umfasst Führungsbuchsen, die auf zwei Führungsrohren 8 laufen. Die Führungsrohre 8 sind wiederum fest mit einem Aufnahmewinkel 9 verbunden, der drehbar an dem gerätefesten Gestell in Form einer Lagerplatte angeordnet ist. Dabei lässt sich der Aufnahmewinkel 9 mit den Führungsrohren 8 zur Neigungseinstellung des Falzschwerts 15 um eine Drehachse 11 drehen. In Fig. 2 sind die Drehachse 11 und die Scheibenachse 19 achsgleich. Dies ist aber lediglich in einem besonderen Fall so, da die Achslage der Scheibenachse 19 von der Höheneinstellung des Falzschwerts durch die Verschwenkung der Schwenkplatte 4 um den Drehpunkt 10 abhängt. Allerdings handelt es sich bei den Höheneinstellungen des Falzschwerts 15 in Abhängigkeit von Format und Art des blattförmigen Bedruckstoffs 2 im Vergleich zu den Abmessungen des Schwertfalzwerks 20 um geringe Distanzen, so dass auch bei einer verschwenkten Schwenkplatte 4 die Scheibenachse 19 und die Drehachse 11 des Aufnahmewinkels 9 im Wesentlichen achsgleich bleiben. Ein nicht gezeigter Antrieb ist dem Aufnahmewinkel 9 zugeordnet, so dass die Neigungsanpassung des Falzschwerts 15 ebenfalls automatisch erfolgen kann. Auf diese Art und Weise sind alle Teile, die dem Antrieb des Falzschwerts dienen, auf der Schwenkplatte 4 gelagert und werden entsprechend mit einer Verschwenkung der Schwenkplatte 4 um den Drehpunkt 10 so bewegt, dass der untere und obere Totpunkt des Exzenters 14 und damit des Falzschwerts 15 in der Höhe verstellt. Das Falzschwert 15 folgt dabei dieser Höhenverstellung entlang der Führungsrohre 8.

Die Fig. 3 bis 5 zeigen eine weitere Ausführungsform.
In dem gerätefesten Gestell 1' ist der Antrieb des Schwertfalzwerks 20' vertikal verstellbar angeordnet. Das Gehäuse 22 kann mittels einer Spindel 23 entlang der Führungsbolzen 24 vertikal verstellt werden. An dem Gehäuse ist ein Motor 3' befestigt, der eine Mitnahmescheibe 5' antreibt. An der Mitnahmescheibe 5' ist eine Schubstange 6' exzentrisch angeordnet, die wiederum an dem Schwertlager 7 befestigt ist, das das Falzschwert 15 trägt. Das Schwertlager 7 ist fest mit den Führungsrohren 8' verbunden. Die Führungsrohre 8' bewegen sich vertikal in der mit Gleitlagern versehenen Halterung 21. Das Falzschwert 15' kann zusätzlich um die Drehachse 25 relativ zum gerätefesten Gestell 1' geschwenkt werden.

Das Einstellen, insbesondere vollautomatische Einstellen der optimalen Falzschwerthöhe erfolgt nun wie folgt: Zunächst wird eine Position des Falzschwerts 15 vorberechnet, insbesondere aus den von der Steuerung 17 gewonnenen Daten hinsichtlich des Formats, der Materialbeschaffenheit und der Falzart des blattförmigen Bedruckstoffs 2, so dass einerseits sich das Falzschwert 15 im oberen Totpunkt der Hubbewegung soweit über der Ebene des blattförmigen Bedruckstoffs 2 befindet, so dass dieser problemlos zwischen das Falzschwert 15 und die Falzwalzen einlaufen kann. Andererseits stößt das Falzschwert im unteren Totpunkt des Schwerthubs den blattförmigen Bedruckstoff 2 nicht zwischen die Falzwalzen, so dass diese den blattförmigen Bedruckstoff 2 nicht erfassen und nicht falzen. Die Neigung des Schwertes ist während dieses Vorganges vorteilhafterweise parallel der Ebene des blattförmigen Bedruckstoffes 2. Liegt der blattförmige Bedruckstoff 2 bereit, wird der Schwerthub ausgelöst und im Anschluss überprüft, ob der blattförmige Bedruckstoff gefalzt wurde. Erfindungsgemäß sollte dies nicht der Fall sein, ansonsten muss die Position wenigstens des unteren Totpunkts des Schwerthubs angehoben werden und das Verfahren erneut durchgeführt werden. In der Regel wird aber beim ersten Auslösen des Schwerthubs der blattförmige Bedruckstoff 2 nicht gefalzt und entsprechend wird im Anschluss an die Überprüfung automatisch der untere Umkehrpunkt um ein Inkrement abgesenkt. Nun wird wieder der Schwerthub ausgelöst, überprüft, ob der blattförmige Bedruckstoff 2 gefalzt wurde und wieder automatisch abgesenkt, bis der Schwerthub das Falzen des blattförmigen Bedruckstoffs 2 bewirkt hat. Dann endet das Verfahren und das Schwert 15 befindet sich nun +/- ½ Inkrement in der optimalen Höheneinstellung.

Die Überprüfung, ob der Schwerthub das Falzen des blattförmigen Bedruckstoffs 2 bewirkt hat, erfolgt über einen Sensor 16, der im Bereich der Falzwalzen angeordnet ist und detektiert, ob der blattförmige Bedruckstoff 2 durch die Falzwalzen kommt. Ermittelt die Steuerung 17 am Sensor 16, dass dies nicht der Fall ist, steuert die Steuerung 17 den Antrieb 18 an, die Schwenkplatte 4 um ein Inkrement zu verschwenken und im Anschluss den Motor 3 um einen weiteren Schwerthub durchzuführen. Alternativ steuert die Steuerung den Antrieb der Spindel 23 entsprechend. Es kann auch vorgesehen sein, nach dem Erreichen der Höheneinstellung, bei der erstmals der blattförmige Bedruckstoff 2 gefalzt wird, den unteren Totpunkt des Schwerthubs noch einmal um ein bestimmtes Maß abzusenken, um die Wahrscheinlichkeit zu erhöhen, dass alle blattförmigen Bedruckstoffe 2 auch tatsächlich von dem Falzschwert 15 zwischen die Falzwalzen eingeschoben werden.

### Liste der Bezugszeichen

- 1, 1': gerätefestes Gestell
- 2: blattförmiger Bedruckstoff
- 3, 3': Motor
- 4: Schwenkplatte
- 5, 5': Mitnahmescheibe
- 6, 6': Schubstange
- 7: Schwertlager
- 8, 8': Führungsrohr
- 9: Aufnahmewinkel
- 10: Drehpunkt
- 11: Drehachse
- 12: Zahnrad
- 13: Zahnriemen
- 14: Exzenter
- 15: Schwert
- 16: Sensor
- 17: Steuerung
- 18: Antrieb
- 19: Scheibenachse
- 20, 20': Schwertfalzwerk
- 21: Halterung
- 22: Gehäuse
- 23: Spindel
- 24: Führungsbolzen
- 25: Drehachse

## Patentansprüche

1. Schwertfalzwerk (20, 20') mit einem gerätefesten Gestell (1, 1'), einem Schwert (15) und einem Antrieb (3, 3', 5, 5', 6, 6', 12, 13, 14), wobei der Antrieb (3, 3', 5, 5', 6, 6', 12, 13, 14) geeignet ist, einen Schwerthub im Wesentlichen vertikal entlang einer Führungseinheit (8, 8', 9, 21) zu erzeugen, um in einen blattförmigen Bedruckstoff (2) einen Schwertfalz zu erzeugen, wobei der gesamte Antrieb (3, 3', 5, 5', 6, 6', 12, 13, 14) bezüglich des gerätefesten Gestells (1, 1') vertikal verstellbar angeordnet ist,
**dadurch gekennzeichnet, dass**
der Antrieb (3, 5, 6, 12, 13, 14) an einer Schwenkplatte (4) angeordnet ist, wobei die Schwenkplatte (4) einen gerätefesten Drehpunkt (10) aufweist, um den die Schwenkplatte (4) zur Höhenanpassung des Falzschwerts (15) drehbar angeordnet ist.

2. Schwertfalzwerk nach Anspruch 1,
**dadurch gekennzeichnet, dass**
die Führungseinheit (8, 8', 9, 21) drehbar am Gestell (1, 1') gelagert ist, zur Neigungsanpassung des Falzschwerts (15) relativ zur Ebene des blattförmigen Bedruckstoffs (2).

3. Schwertfalzwerk nach Anspruch 1,
**dadurch gekennzeichnet, dass**
der Antrieb (3, 3', 5, 5', 6, 6', 12, 13, 14) eine Mitnahmescheibe (5, 5') mit einer exzentrischen Schubstange (6, 6') umfasst, wobei die Schubstange (6, 6') das Falzschwert (15) entlang der Führungseinheit (8, 8', 9, 21) in im Wesentlichen vertikaler Richtung bewegt.

4. Schwertfalzwerk nach Anspruch 2,
**dadurch gekennzeichnet, dass**
die Drehachse (11) der Führungseinheit (8, 9) im Wesentlichen auf der Mitnahmescheibenachse (19) der Mitnahmescheibe (5) liegt.

5. Verfahren zum Einstellen der Falzschwerthöhe in einem Schwertfalzwerk (20, 20') nach Anspruch 1, **gekennzeichnet durch** die folgenden Schritte:
a) Bereitstellen eines Schwertfalzwerks (20) mit einem Schwert (15) und einem Antrieb (3, 3', 5, 5', 6, 6', 12, 13, 14), wobei der Antrieb (3, 3', 5, 5', 6, 6', 12, 13, 14) geeignet ist, einen Schwerthub im Wesentlichen vertikal entlang einer Führungseinheit (8, 8', 9, 21) zu verursachen, um in einen blattförmigen Bedruckstoff (2) einen Schwertfalz zu erzeugen,
b) Bewegen des Schwertes (15) in eine Position, so dass das Schwert (15) wahrscheinlich nicht während eines Schwerthubs das Falzen des blattförmigen Bedruckstoffs (2) bewirkt,
c) Auslösen eines Schwerthubs,
d) Überprüfen ob der Schwerthub das Falzen des blattförmigen Bedruckstoffs (2) bewirkt,
e) automatisches inkrementelles Absenken des unteren Umkehrpunkts des Schwertes (15),
f) automatische Wiederholung der Schritte c) bis e), bis der Schwerthub das Falzen des blattförmigen Bedruckstoffs (2) bewirkt.

6. Verfahren nach Anspruch 6,
**dadurch gekennzeichnet, dass**
der Schritt des Überprüfens ein automatisches Überprüfen, insbesondere mit einem Sensor (16) umfasst.

7. Verfahren nach Anspruch 6,
**dadurch gekennzeichnet, dass**
das Verfahren eine automatische Neigungsanpassung des Schwertes (15) umfasst, so dass das Schwert (15) bei jedem Schwerthub im Wesentlichen horizontal ist.

8. Verfahren nach Anspruch 6,
**dadurch gekennzeichnet, dass**
der Schritt des Auslösens automatisch erfolgt

## Claims

1. Blade folding unit (20, 20') including a frame (1, 1') fixed to the device, a blade (15), and a drive (3, 3', 5, 5', 6, 6', 12, 13, 14), the drive (3, 3', 5, 5', 6, 6', 12, 13, 14) being suitable for generating a blade stroke in an essentially vertical direction along a guide unit (8, 8', 9, 12) to create a blade fold in a sheet-shaped printing material (2), the entire drive (3, 3', 5, 5', 6, 6', 12, 13, 14) arranged so as to be adjustable in the vertical direction relative to the frame (1, 1') fixed to the device,
**characterized by**
the fact that the drive (3, 5, 6, 12, 13, 14) is arranged on a swivel plate (4) which has a centre of rotation (10) fixed to the frame, the swivel plate (4) being arranged so as to rotate about the centre of rotation (10) to adjust the height of the folding blade (15).

2. Blade folding unit according to Claim 1,
**characterized by**
the fact that the guide unit (8, 8', 9, 21) is supported on the frame (1, 1') so as to rotate to adjust the inclination of the folding blade (15) relative to the plane of the sheet-shaped printing material (2).

3. Blade folding unit according to Claim 1,
**characterized by**
the fact that the drive (3, 3', 5, 5', 6, 6', 12, 13, 14) comprises an entrainment disc (5, 5') with an eccentric push rod (6, 6'), the push rod (6, 6') moving the folding blade (15) along the guide unit (8, 8', 9, 21) in an essentially vertical direction.

4. Blade folding unit according to Claim 2,
**characterized by**
the fact that the axis of rotation (11) of the guide unit (8, 9) is located essentially on the entrainment disc axis (19) of the entrainment disc (5).

5. Method of adjusting the height of a folding blade in a blade folding unit (20, 20') according to Claim 1,
**characterized by**
the following steps:
a) providing a blade folding unit (20) including a blade (15) and a drive (3, 3', 5, 5', 6, 6', 12, 13, 14), the drive (3, 3', 5, 5', 6, 6', 12, 13, 14) being suitable for generating a blade stroke in an essentially vertical direction along a guide unit (8, 8', 9, 21) to create a blade fold in a sheet-shaped printing material (2),
b) moving the blade (15) into a position in such a way that the blade (15) will probably not cause the sheet-shaped printing material (2) to be folded during a blade stroke,
c) initiating a blade stroke,
d) verifying whether the stroke of the blade causes the sheet-shaped printing material (2) to be folded,
e) automatic incremental lowering of the lower reversal point of the blade (15),
f) automatic repetition of steps c) to e) until the stroke of the blade causes the sheet-shaped printing material (2) to be folded.

6. Method according to Claim 6,
**characterized by**
the fact that the step of verifying includes an automatic verification, in particular by means of a sensor (16).

7. Method according to Claim 6,
**characterized by**
the fact that the method comprises an automatic adjustment of the inclination of the blade (15) so that the blade (15) is essentially horizontal for every stroke.

8. Method according to Claim 6,
**characterized by**
the fact that the initiating step occurs automatically.

## Revendications

1. Plieuse à lame (20, 20') avec un bâti (1, 1') fixé solidaire à l'appareil , une lame (15) et un entraînement (3, 3', 5, 5', 6, 6', 12, 13, 14), l'entraînement (3, 3', 5, 5', 6, 6', 12, 13, 14) étant approprié pour générer une course de lame essentiellement verticalement le long d'une unité de guidage (8, 8', 9, 21) pour générer un pli de lame dans une matière imprimée en forme de feuille (2), l'ensemble de l'entraînement (3, 3', 5, 5', 6, 6', 12, 13, 14) étant disposé réglable verticalement par rapport au bâti (1, 1') fixé solidaire à l'appareil, **caractérisé en ce que**
l'entraînement (3, 5, 6, 12, 13, 14) est disposé à une plaque pivotante (4), la plaque pivotante (4) présentant un point de rotation (10) fixé solidaire à l'appareil, autour duquel est disposée de manière rotative la plaque de pivotement (4) pour une adaptation en hauteur de la lame de pliage (15).

2. Plieuse à lames selon la revendication 1, **caractérisé en ce que** l'unité de guidage (8, 8', 9, 21) est logée en rotation sur le bâti (1, 1') pour l'adaptation de l'inclinaison de la lame de pliage (15) par rapport au plan de la matière imprimée en forme de feuille (2).

3. Plieuse à lames selon la revendication 1, **caractérisé en ce que** l'entraînement (3, 3', 5, 5', 6, 6', 12, 13, 14) comprend un disque d'entraînement (5, 5') avec une tige de traction excentrique (6, 6'), la tige de poussée (6, 6') déplaçant la lame de pliage (15) le long de l'unité de guidage (8, 8', 9, 21) dans la direction essentiellement verticale.

4. Plieuse à lames selon la revendication 2, **caractérisé en ce que** l'axe de rotation (11) de l'unité de guidage (8, 9) se trouve sensiblement sur l'axe (19) du disque d'entraînement (5).

5. Procédé pour le réglage de la hauteur de lame de pliage dans une plieuse à lame (20, 20'), **caractérisé par** les étapes suivantes :
a) mise à disposition d'une plieuse à lame (20) avec une lame (15) et un entraînement (3, 3', 5, 5', 6, 6', 12, 13, 14), l'entraînement (3, 3', 5, 5', 6, 6', 12, 13, 14) étant approprié pour générer une course de lame essentiellement verticalement le long d'une unité de guidage (8, 8', 9, 21) pour générer un pli de lame dans une matière imprimée en forme de feuille (2),
b) déplacement de la lame (15) dans une position de sorte que la lame (15) pendant une course de lame ne provoque vraisemblablement pas le pliage de la matière imprimée en forme de feuille (2),
c) déclenchement d'une course de lame,
d) vérification si la course de lame provoque le pliage de la matière imprimée en forme de feuille (2),
e) abaissement automatique incrémentiel du point de retour inférieur de la lame (15),
f) répétition automatique des étapes c) à e), jusqu'à ce que la course de lame provoque le pliage de la matière imprimée en forme de feuille (2).

6. Procédé selon la revendication 6, **caractérisé en ce que** l'étape de vérification comprend une vérification automatique en particulier avec un capteur (16).

7. Procédé selon la revendication 6, **caractérisé en ce que** le procédé présente une adaptation automatique d'inclinaison de la lame (15) de sorte que la lame (15) est sensiblement à l'horizontal à chaque course de lame.

8. Procédé selon la revendication 6, **caractérisé en ce que** l'étape du déclenchement s'effectue automatiquement.
